# EUROPÄISCHE PATENTSCHRIFT

(11) **EP 2 476 960 B1**
(45) Veröffentlichungstag und Bekanntmachung des Hinweises auf die Patenterteilung: **25.12.2013**
(21) Anmeldenummer: 11000199.7
(22) Anmeldetag: 12.01.2011
(51) Int. Cl.: F24C 15/20, F24F 13/02

(54) **Umschaltvorrichtung für eine Dunstabzugshaube zum Umschalten zwischen Umluft- und Abluftbetrieb**
Switching device for an extractor hood for switching between circulation and extraction
Dispositif de commutation pour une hotte aspirante destiné à commuter entre un fonctionnement à air ambiant et un fonctionnement à air d'évacuation

(43) Veröffentlichungstag der Anmeldung: 18.07.2012
(73) Patentinhaber: Naber Holding GmbH & Co. KG, 48529 Nordhorn (DE)
(72) Erfinder: Friebel, Wolf-Christoph, Prof.Dr.Ing., 49134 Wallenhorst (DE); Naber, Hans-Joachim, 485727 Nordhorn (DE)
(74) Vertreter: Tönhardt, Marion

(56) Entgegenhaltungen:
- DE-A1- 3 040 051
- DE-A1- 3 625 975
- DE-U1- 7 912 952
- GB-A- 2 147 990

## Beschreibung

Die Erfindung betrifft eine Umschaltvorrichtung für eine Dunstabzugshaube zum Umschalten zwischen Umluft- und Abluftbetrieb, mit einem Gehäuse, das eine Öffnung für Wrasen von der Dunstabzugshaube, eine Auslassöffnung für Umluft, eine Auslassöffnung für Abluft und ein Leitgitter innerhalb des Gehäuses aufweist, wobei das Leitgitter zwischen einer ersten Position, in der das Leitgitter die Auslassöffnung für Abluft verschließt, und einer zweiten Position, in der das Leitgitter die Auslassöffnung für Umluft verschließt, bewegbar ist, wobei die Auslassöffnung für Umluft und die Auslassöffnung für Abluft am Gehäuse gegenüberstehend und senkrecht zur Öffnung für Wrasen von der Dunstabzugshaube angeordnet sind, wobei das Leitgitter den Wrasen von der Dunstabzugshaube in der ersten Position zur Auslassöffnung für Umluft leitet und in der zweiten Position zur Auslassöffnung für Abluft leitet, wobei das Leitgitter aus mindestens einem Strömungsleitblech aufgebaut ist und im Querschnitt eine Kontur aufweist, die einen Viertelkreis umschreibt. Eine derartige Umschaltvorrichtung ist aus der DE 79 12 952 U1 bekannt. Die DE 36 25 975 A1 beschreibt eine weitere, ähnliche Vorrichtung, welche jedoch kein Leitgitter mit einem Strömungsleitblech aufweist.

Eine derartige Umschaltvorrichtung ist beispielsweise aus der EP 1 055 883 B1 bekannt. Hier geschieht das Umschalten von Abluftbetrieb auf Umluftbetrieb und umgekehrt automatisch, in Abhängigkeit von der Außentemperatur, so dass ein energiesparender Betrieb der Dunstabzugshaube auch in der kalten Jahreszeit gewährleistet ist. Mit dem Umschalten von Umluftauf Abluftbetrieb wird der Luftstrom dabei an einem Geruchsfilter vorbeigeleitet bzw. der Geruchsfilter wird aus dem Luftweg entfernt. Dazu ist eine Verschlussmechanik vorgesehen, die den Filter aus dem Strömungsweg schwenkt, wobei gleichzeitig die Auslassöffnung für Umluft verschlossen wird. Bei der bekannten Umschaltvorrichtung ist vorgesehen, dass die Auslassöffnung für Umluft senkrecht zu der Auslassöffnung für Abluft angeordnet ist. Da Luft beim Umluftbetrieb zusätzlich den Filter durchströmen muss, ergibt sich hiermit ein Weg für die Umluft mit großem Strömungswiderstand, so dass ein Gebläse in der Dunstabzugshaube entsprechend stark ausgelegt werden muss, damit ein zufriedenstellender Betrieb gewährleistet wird.

Ausgehend von diesem Stand der Technik ist es die Aufgabe der vorliegenden Erfindung, eine Umschaltvorrichtung für eine Dunstabzugshaube zum Umschalten zwischen Umluft- und Abluftbetrieb derart zu gestalten, dass sowohl im Umluft- als auch im Abluftbetrieb die Luft widerstandsarm strömen kann.

Diese Aufgabe wird von einer Umschaltvorrichtung der eingangs genannten Art dadurch gelöst, dass das Leitgitter um eine Achse drehbar, die senkrecht zur Strömungsrichtung von Abluft und Umluft und senkrecht zur Strömungsrichtung des eintretenden Wrasen von der Dunstabzugshaube angeordnet ist.

Dadurch, dass der Wrasen unmittelbar zur Auslassöffnung für Abluft bzw. Umluft geleitet wird, entfällt die Notwendigkeit, etwaige Filtermaterialien aus dem Strömungsweg entfernen zu müssen. Das Leitgitter als einzige bewegliche Komponente sorgt für eine Optimierung des Strömungsweges und vermeidet dabei, dass mehrere Klappen zum Verschließen der Auslassöffnungen gesteuert werden müssen.

Vorzugsweise ist das Leitgitter aus mindestens zwei beabstandeten Strömungsleitblechen aufgebaut, so dass Turbulenzen im Luftstrom eingeschränkt werden und der Druckverlust so minimiert wird. Dabei ist bevorzugt, dass die Strömungsleitbleche konzentrisch angeordnet sind.

Nach einer weiter vorteilhaften Ausgestaltung ist das Innere des Gehäuses der Umschaltvorrichtung mit je einer Dichtleiste benachbart der Auslassöffnung für Abluft und der Auslassöffnung für Umluft versehen, an der das Leitgitter beim Erreichen der ersten bzw. der zweiten Position anliegt.

Nach einer bevorzugten Ausführungsform ist ein Filtermodul vorgesehen, das an die Auslassöffnung für Umluft anzuschließen ist. Das Filtermodul kann dann stationär sein und geeignet dimensioniert werden, damit für eine gute Reinigung des Wrasen gesorgt wird. Vorzugsweise weist das Filtermodul einen Einschub auf, der das Filtermaterial hält, so dass es bequem zu wechseln ist.

Schließlich kann dem Filtermodul ein Feuchtepuffer nachgeschaltet sein, der die Feuchtigkeit aus dem Wrasen zwischenspeichert und zeitverzögert wieder an die Umgebung abgibt, um zum Beispiel das Beschlagen von Fensterscheiben zu verhindern.

Im Folgenden soll die Erfindung anhand der beigefügten Zeichnung näher erläutert werden. Dabei zeigt:
- Figur 1: eine perspektivische Ansicht einer Umschaltvorrichtung für eine Dunstabzugshaube gemäß einer Ausführungsform der Erfindung;
- Figur 2: eine Schnittansicht durch eine Umschaltvorrichtung gemäß einer Ausführungsform der vorliegenden Erfindung, wobei das Leitgitter in einer ersten Position ist;
- Figur 3: eine Schnittansicht einer Umschaltvorrichtung gemäß der vorliegenden Erfindung ähnlich der der Figur 2, wobei das Leitgitter jedoch in der zweiten Position ist;
- Figur 4: eine Explosionsansicht einer Umschaltvorrichtung gemäß einer Ausführungsform der vorliegenden Erfindung, aus der der prinzipielle Aufbau hervorgeht; und
- Figur 5: eine schematische Darstellung, aus der der Aufbau eines Filtermoduls für eine Umschaltvorrichtung gemäß der vorliegenden Erfindung hervorgeht.

Figur 1 zeigt eine perspektivische Ansicht einer Umschaltvorrichtung für eine Dunstabzugshaube gemäß einer Ausführungsform der vorliegenden Erfindung, Die Umschaltvorrichtung 10 weist dabei ein zweiteiliges Gehäuse 18a, 18b auf, das eine Öffnung 12 für Wrasen von einer Dunstabzugshaube (in der Figur nicht dargestellt), eine Auslassöffnung 16 für Abluft und eine Auslassöffnung 14 für Umluft aufweist. Die Auslassöffnung 16 für Abluft und die Auslassöffnung 14 für Umluft sind dabei einander gegenüberstehend am Gehäuse angeordnet. Die Öffnung 12 für Wrasen von der Dunstabzugshaube befindet sich senkrecht zu den beiden Auslassöffnungen 14, 16 am Gehäuse 18a, 18b. Das Umschalten zwischen Abluftbetrieb und Umluftbetrieb geschieht mit Hilfe eines Leitgitters, wie es in den Figuren 2 und 3 näher erläutert wird. Für das Umschalten ist am Gehäuse 18b ein Schalter 20 vorgesehen, der bevorzugt als Drehschalter ausgebildet ist und der zwischen zwei Endpositionen schalten kann. Auch Zwischenstellungen zwischen den Endpositionen sind möglich. Der Schalter 20 kann auch indirekt über einen Bowdenzug 22 betätigt werden, so dass eine Betätigungseinheit 24 benutzerfreundlich beispielsweise an der Küchenwand anzubringen ist. Während die Öffnung 12 für Wrasen von der Dunstabzugshaube als Rundkanal ausgebildet ist, sind die Auslassöffnungen 14, 16 für Umluft bzw. Abluft vorzugsweise als Flachkanäle ausgebildet. An die Öffnung 14 für Umluft schließt sich ein Filtermodul 30 an, das in Zusammenhang mit der Figur 5 näher beschrieben wird. Stromabwärts des Filtermoduls 30 kann ein Feuchtepuffer vorgesehen sein, der in der Zeichnung nicht dargestellt ist. An der Öffnung 16 für Abluft ist ein Abluftkanal 40 angebracht, der die Luft ins Freie leitet.

Figur 2 zeigt eine Schnittansicht durch eine Umschaltvorrichtung gemäß einer Ausführungsform der vorliegenden Erfindung. Im Gehäuse ist ein Leitgitter 50 angeordnet, das aus drei konzentrischen Strömungsleitblechen 52, 54, 56 besteht, welche gemeinsam um eine Achse 58 drehbar sind. Die Strömungsleitbleche 52, 54, 56 umschreiben jeweils einen Viertelkreis. In Figur 2 ist eine Position dargestellt, in der Wrasen von der Dunstabzugshaube durch die Öffnung 12 in das Gehäuse eintritt und zur Auslassöffnung 14 für Umluft geleitet werden soll. Das Strömungsleitblech 52 mit dem größten Krümmungsradius übernimmt dabei eine Absperrfunktion, so dass keine Falschluft aus dem geplanten Strömungsweg austreten kann und zur Öffnung 16 für Abluft gelangt. Dabei liegt eine Kante 52a am Rand der Öffnung 12, die zweite, gegenüber stehende Kante 52b liegt an einer Dichtleiste 60 und schließt hier den Strömungsweg. Die Strömungsleitbleche 54, 56 sind von dem Strömungsleitblech 52 beabstandet angeordnet und haben einen entsprechend geringeren Krümmungsradius. Sie dienen dazu, im Zusammenwirken mit dem Strömungsleitblech 52, die Strömung möglichst verlustarm zu halten und zur Auslassöffnung 14 für Umluft zu führen.

Figur 3 zeigt eine Schnittansicht ähnlich der Figur 2, wobei aber jetzt der Wrasen von der Dunstabzugshaube von der Öffnung 12 zur Öffnung 16 für Abluft geleitet werden soll. Dazu ist das Leitgitter 50 aus der in Figur 2 gezeigten Position um die Achse 58 um 90° gedreht worden, so dass nun die Kante 52b des Strömungsleitbleches 52 am Rand der Öffnung 12 anliegt, die Kante 52a an einer Dichtleiste 62. Damit ist der Weg zur Öffnung 14 für Umluft verschlossen. Die Abluft von der Dunstabzugshaube tritt hierbei durch die Öffnung 16 für Abluft aus.

Figur 4 zeigt eine Explosionsdarstellung der Umschaltvorrichtung. Das Gehäuse besteht aus zwei spiegelsymmetrisch aufgebauten Gehäuseteilen 18a und 18b, wobei in den Strömungsweg zwischen der Auslassöffnung 14 für Umluft und der Auslassöffnung 16 für Abluft das Leitgitter 50 angeordnet ist. Zwei Zapfen - nur einer von ihnen, 66, ist gezeigt - sind auf der Achse des Leitgitters 50 angebracht. Die Gehäuseteile 18a, 18b weisen an geeigneter Stelle Öffnungen 70 bzw. 68 auf, durch die die Zapfen greifen, Beispielsweise wird der Zapfen 66 durch die Öffnung 68 im Gehäuseteil 18b geführt, wobei dieser Zapfen 66 für den Eingriff in den außen am Gehäuseteil 18b anzubringenden Schalter 20 ausgelegt ist. Der Schalter 20 ist stufenlos zwischen zwei Endpositionen schaltbar, die zwei Winkelstellungen des Leitgitters 50 entsprechen, wie es im Zusammenhang mit den Figuren 2 und 3 erläutert worden ist.

Figur 5 zeigt den Aufbau eines Filtermoduls 30, wie es bei einer Umschaltvorrichtung gemäß Figur 1 verwendet werden kann. Das Filtermodul 30 besteht aus einem Gehäuse 32, dessen Oberseite und Seitenflächen mit Schlitzen 34 versehen sind, durch die Luft ausströmen kann. Der Boden 36 ist verschlossen. Ein erstes offenes Ende 38 dient zum Anschluss an die Auslassöffnung 14 für Umluft (Figur 1), In das Gehäuse 32 ist ein Einschub 80 zu führen, der das Filtermaterial 82 hält. Der Einschub 80 besteht aus einem im Wesentlichen offenen Rahmen und hat zum Erleichtern des Verschiebens bzw. Herausziehens einen Griff 84. In den herausgezogenen Ausschub 80 kann nun Filtermaterial 82, das aus einer Matte mit U-förmigen Querschnitt besteht, eingesetzt werden. Wenn der Einschub 80 nun lediglich in das Gehäuse 32 eingeschoben ist, lieg es an/in den drei mit Schlitzen 34 versehenen Seiten des Gehäuses 32. So kann Filtermaterial 82 ersetzt werden, ohne dass eine Demontage des Filtermoduls 30 von der Umschaltvorrichtung erfolgen müsste. Das Filtermaterial 82 ist dabei z. B. eine Aktivkohle enthaltende Matte.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Umschaltvorrichtung für eine Dunstabzugshaube zum Umschalten zwischen Umluftund Abluftbetrieb, mit einem Gehäuse (18a, 18b), das eine Öffnung (12) für Wrasen von der Dunstabzugshaube, eine Auslassöffnung (14) für Umluft, eine Auslassöffnung (16) für Abluft und ein Leitgitter (50) innerhalb des Gehäuses (18a, 18b) aufweist, wobei das Leitgitter (50) zwischen einer ersten Position, in der das Leitgitter (50) die Auslassöffnung (16) für Abluft verschließt, und einer zweiten Position, in der das Leitgitter die Auslassöffnung (14) für Umluft verschließt, bewegbar ist, wobei die Auslassöffnung (14) für Umluft und die Auslassöffnung (16) für Abluft am Gehäuse (18a, 18b) gegenüberstehend und senkrecht zur Öffnung (12) für Wrasen von der Dunstabzugshaube angeordnet sind, wobei das Leitgitter (50) den Wrasen von der Dunstabzugshaube in der ersten Position zur Auslassöffnung (14) für Umluft leitet und in der zweiten Position zur Auslassöffnung (16) für Abluft leitet, wobei das Leitgitter (50) aus mindestens einem Strömungsleitblech (52, 54, 56) aufgebaut ist und im Querschnitt eine Kontur aufweist, die einen Viertelkreis umschreibt, **dadurch gekennzeichnet, dass** das Leitgitter (50) um eine Achse (58) drehbar ist, die senkrecht zur Strömungsrichtung von Abluft und Umluft und senkrecht zur Strömungsrichtung des eintreffenden Wrasen von der Dunstabzugshaube angeordnet ist.

2. Umschaltvorrichtung nach Anspruch 1, **dadurch gekennzeichnet, dass** das Leitgitter (50) aus mindestens zwei beabstandeten Strömungsleitblechen (52, 54, 56) aufgebaut ist.

3. Umschaltvorrichtung nach Anspruch 2, **dadurch gekennzeichnet, dass** die Strömungsleitbleche (52, 54, 56) konzentrisch angeordnet sind.

4. Umschaltvorrichtung nach Anspruch 1, **dadurch gekennzeichnet, dass** im Gehäuse (18a, 18b) jeweils eine Dichtleiste (60, 62) benachbart der Auslassöffnung (14) für Umluft und der Auslassöffnung (16) für Abluft angeordnet ist, an der das Leitgitter (50) beim Erreichen der ersten bzw. der zweiten Position anliegt.

5. Umschaltvorrichtung nach Anspruch 1, **gekennzeichnet durch** ein Filtermodul (30), das an die Auslassöffnung (14) für Umluft anzuschließen ist.

6. Umschaltvorrichtung nach Anspruch 5, **dadurch gekennzeichnet, dass** das Filtermodul (30) einen Einschub (80) aufweist, der das Filtermaterial (82) hält.

7. Umschaltvorrichtung nach Anspruch 5 oder 6, **dadurch gekennzeichnet, dass** dem Filtermodul (30) ein Feuchtepuffer nachgeschaltet ist.

## Claims

1. Switching device for an extractor hood for switching between circulation and extraction, comprising a housing (18a, 18b) which has an opening (12) for steam from the extractor hood, an outlet opening (14) for circulation, an outlet opening (16) for extraction and a guide baffle (50) within the housing (18a, 18b), the guide baffle (50) being movable between a first position in which the guide baffle (50) closes the outlet opening (16) for extraction and a second position in which the guide baffle closes the outlet opening (14) for circulation, the outlet opening (14) for circulation and the outlet opening (16) for extraction being disposed opposite one another on the housing (18a, 18b) and perpendicular to the opening (12) for steam from the extractor hood, the guide baffle (50) guiding the steam from the extractor hood in the first position to the outlet opening (14) for circulation and in the second position to the outlet opening (16) for extraction, the guide baffle (50) being made from at least one flow guide plate (52, 54, 56) and having a contour in cross-section which circumscribes a quarter circle, **characterized in that** the guide baffle (50) is rotatable about an axis (58) which is disposed perpendicular to the direction of flow of extraction and circulation and perpendicular to the direction of flow of the steam arriving from the extractor hood.

2. Switching device according to Claim 1, **characterized in that** the guide baffle (50) is made from at least two spaced-apart flow guide plates (52, 54, 56).

3. Switching device according to Claim 2, **characterized in that** the flow guide plates (52, 54, 56) are disposed concentrically.

4. Switching device according to Claim 1, **characterized in that** in the housing (18a, 18b), in each case a sealing strip (60, 62) is disposed adjacent to the outlet opening (14) for circulation and to the outlet opening (16) for extraction, the guide baffle respectively (50) engaging against a said sealing strip when the first or the second position is reached.

5. Switching device according to Claim 1, **characterized by** a filter module (30) that is to be connected at the outlet opening (14) for circulation.

6. Switching device according to Claim 5, **characterized in that** the filter module (30) has a plug-in unit (80) which holds the filter material (82).

7. Switching device according to Claim 5 or 6, **characterized in that** a damp buffer is connected downstream of the filter module (30).

## Revendications

1. Dispositif de commutation pour un capot de hotte de laboratoire permettant de basculer entre un mode de fonctionnement de circulation d'air et d'extraction d'air, comprenant un logement (18a, 18b) qui présente une ouverture (12) pour les vapeurs du capot de la hotte de laboratoire, une ouverture de sortie (14) pour l'air de circulation, une ouverture de sortie (16) pour l'air extrait et une grille conductrice (50) à l'intérieur du logement (18a, 18b), étant entendu que la grille conductrice (50) peut être déplacée entre une première position dans laquelle la grille directrice (50) ferme l'ouverture de sortie (16) pour l'air extrait et une deuxième position dans laquelle la grille directrice ferme l'ouverture de sortie (14) pour l'air de circulation, étant entendu que l'ouverture de sortie (14) pour l'air de circulation et l'ouverture de sortie (16) pour l'air extrait sont agencées sur le logement (18a, 18b) en opposition l'une à l'autre et perpendiculairement à l'ouverture (12) pour les vapeurs du capot de la hotte de laboratoire, étant entendu que la grille conductrice (50) dirige les vapeurs du capot de la hotte de laboratoire, dans la première position, vers l'ouverture de sortie (14) pour l'air de circulation, et dans la deuxième position, vers l'ouverture de sortie (16) pour l'air extrait, étant entendu que la grille conductrice (50) est réalisée à partir d'au moins une tôle déflectrice d'écoulement (52, 54, 56) et présente, dans sa section, un contour qui décrit un quart de cercle, **caractérisé en ce que** la grille conductrice (50) peut tourner autour d'un axe (58) qui est agencé perpendiculairement à la direction d'écoulement de l'air extrait et de l'air de circulation et perpendiculairement à la direction d'écoulement des vapeurs provenant du capot de la hotte de laboratoire.

2. Dispositif de commutation selon la revendication 1, **caractérisé en ce que** la grille conductrice (50) est réalisée à partir d'au moins deux tôles déflectrices d'écoulement (52, 54, 56) situées à distance l'une de l'autre.

3. Dispositif de commutation selon la revendication 2, **caractérisé en ce que** les tôles déflectrices d'écoulement (52, 54, 56) sont agencées de façon concentrique.

4. Dispositif de commutation selon la revendication 1, **caractérisé en ce qu'**un listel d'étanchéité (60, 62) est agencé dans le logement (18a, 18b), respectivement, en position adjacente à l'ouverture de sortie (14) pour l'air de circulation et à l'ouverture de sortie (16) pour l'air extrait, la grille conductrice (50) reposant sur celui-ci lorsqu'elle atteint respectivement la première et la deuxième position.

5. Dispositif de commutation selon la revendication 1, **caractérisé par** un module de filtre (30) qui doit être rattaché à l'ouverture de sortie (14) pour l'air de circulation.

6. Dispositif de commutation selon la revendication 5, **caractérisé en ce que** le module de filtre (30) présente un tiroir (80) qui supporte le matériau filtrant (82).

7. Dispositif de commutation selon la revendication 5 ou 6, **caractérisé en ce qu'**un tampon d'humidité est monté en aval du module de filtre (30).
